# EUROPÄISCHE PATENTSCHRIFT

(11) **EP 0 919 374 B1**
(45) Veröffentlichungstag und Bekanntmachung des Hinweises auf die Patenterteilung: **18.09.2002**
(21) Anmeldenummer: 97810905.6
(22) Anmeldetag: 25.11.1997
(51) Int. Cl.: B41F 13/68, B42C 1/10

(54) **Vorrichtung zum Anbringen einer Beilage**
Device for applying an insert
Dispositif pour appliquer un encart

(43) Veröffentlichungstag der Anmeldung: 02.06.1999
(73) Patentinhaber: GRAPHA-HOLDING AG, 6052 Hergiswil (CH)
(72) Erfinder: Boss, Christian, 4800 Zofingen (CH); Lüthi, Ernst, 4805 Brittnau (CH)

(56) Entgegenhaltungen:
- EP-A- 0 570 339
- EP-A- 0 776 771
- WO-A-83/04221

## Beschreibung

Die Erfindung betrifft eine Vorrichtung zum Anbringen einer Beilage an einer freistehenden Oberfläche von entlang einer Führungsanordnung nacheinander transportierten Druckbogen, mit einer am Umfang die Beilagen mittels gesteuerter Greifervorrichtung erfassenden rotierenden Greifertrommel, deren Drehachse etwa rechtwinklig zur Transportrichtung und wenigstens annähernd parallel zur freistehenden Oberfläche der transportierten Druckbogen angeordnet ist, und einer entlang des Transportweges der Beilagen vorgesehenen Haftmittelzuführeinrichtung.

Eine Vorrichtung der oben beschriebenen Art vermittelt die DE - C - 22 28 231 an einem Sammelhefter, bei dem die Druckbogen mittels Vereinzelungsvorrichtungen entlang einer sattelförmigen Führungsanordnung rittlings aufgesetzt und gefördert werden.

Eine solche Vorrichtung eignet sich auch bei der Verarbeitung von Druckbogen zu klebegebundenen, fadengehefteten oder seitengehefteten Buchblöcken, wo die Druckbogen vor dem Binden des Buchrückens in einem von Druckbogenanlegern beschickten Sammelkanal resp. in einer Zusammentragmaschine aufeinander abgelegt und gefördert werden. Das Anbringen einer Beilage ist bei diesem Vorgehen auf dem Weg der Druckbogen zum Sammelkanal oder in letzterem vorgesehen.

Vermehrt kommen als Beilagen harte Gegenstände zur Anwendung, die eine Beschickung mit den bekannten Vorrichtung nicht erlauben. So u.a. CD's oder Muster, die sich wegen ihrer flachen Gestalt als Beilage einer Druckschrift eignen, aufgrund ihrer Steifigkeit aber eine andere Verfahrensweise als biegsame Gegenstände erfordern.

Die WO - A - 83/04221 vermittelt ein Gerät zum Ankleben von Beilagen an Druckbogen, die von einem Förderer transportiert werden. Die Beilagen werden durch eine umlaufende Trommel aus einem Magazin abgezogen und mittels rotierendem Uebertragungsmittel von der Trommel über eine Beleimungsvorrichtung an die Druckbogen überführt.

Bei einer Einrichtung zum klebeweisen Befestigen von Beilagen an Druckprodukten gemäss der EP - A - 0 776 771 werden die Beilagen von einem am Umfang Greifer aufweisenden Trommelförderer aus einem Magazin herausgezogen und anschliessend mit einem Leimauftrag versehen. Danach werden die Beilagen von einer gleichsinnig angetriebenen Anklebevorrichtung an die auf quer zur Förderrichtung angeordneten Auflagen einer Fördervorrichtung rittlings transportierten Druckprodukte angeklebt.

Bei einer bekannten Einrichtung zum klebeweisen Beiheften von Beilagen, werden letztere mittels um eine Achse umlaufenden Mitnehmern an die auf quer zur Förderrichtung rittlings transportierten Druckprodukte angeklebt.

Aufgabe der Erfindung ist es, eine Vorrichtung der eingangs genannten Art zu schaffen, die eine Verarbeitung von flachen und steifen Gegenständen als Beilage uneingeschränkt gestattet.

Erfindungsgemäss wird diese Aufgabe dadurch gelöst, dass der Greifertrommel eine die Beilagen etwa tangential an die Umlaufbahn der gleichsinnig angetriebenen Greifervorrichtung zuführende, taktgleich angetriebene Zuschiebevorrichtung und eine die von der Greifertrommel erfassten Beilagen haftend an die Druckbogen abgebende, aus einer angetriebenen Bandführung und einer mit dieser antriebsverbundenen Anpressrolle bestehenden Anlegevorrichtung zugeordnet ist. Diese Lösung bietet eine zuverlässige, automatische Verarbeitung von flachen, steifen Gegenständen als Beilage und die Verwendung bewährter Einzelteile sowie die Möglichkeit zur wahlweisen Beschickung weicher oder harter Gegenstände.

Dabei können die Beilagen vorteilhaft etwa senkrecht zur Schiebebewegung gestapelt angeordnet sein, sodass ihre Bereitstellung wenig Raum beansprucht und eine günstige Entnahmeposition entstehen kann.

Werden die Beilagen in einem Stapelmagazin bereitgestellt, so erweist sich zum Beschicken der Greifertrommel eine an der Unterseite des Beilagenstapels anliegende hin und her bewegbare Schiebeplatte als vorteilhaft, auf welcher die jeweils unterste Beilage des Stapels zur Auflage kommt.

Die hintere Kante der Schieberplatte kann mit einem Mitnehmer ausgebildet sein, der die aufliegende Beilage formschlüssig erfasst, jedoch weniger hoch als die Beilage eingestellt ist, sodass der Mitnehmer beim Zuschieben einer Beilage unter der nächstfolgenden bzw. der darüberliegenden sich ungestört bewegen kann. Beim Rückhub der Schieberplatte liegt die nächste Beilage zunächst auf dem Mitnehmer auf, bis dieser die Ausgangsstellung eingenommen hat, in welcher die Beilage sich auf die Schieberplatte abgesetzt hat.

Alternativ kann die dem Beilagenstapel zugewandte Schieberplatte mit einer Vakuumquelle verbindbare Oeffnungen aufweisen, wobei mittels einer Steuerung von Ventilen bei der Beschickungsbewegung der Schieberplatte ein Unterdruck zwischen dieser und der aufliegenden Beilage hergestellt und nach dem Versetzen der Beilage ein Druck dazwischen erzeugt wird.

Als einfache Ausführung erweist sich ein Kurbelgetriebe und eine Pleuelstange zur Erzielung der Hin- und Herbewegung der Schieberplatte.

Das Anbringen der Beilagen an den Druckbogen erfolgt zweckmässig durch eine der Greifertrommel nachgeschaltete, die Beilagen von letzterer übernehmende und an die Druckbogen abgebende Anlegevorrichtung.

Bei einer besonderen Ausführung besteht die Anlegevorrichtung aus einer die Beilagen von der Greifertrommel erfassenden, angetriebenen Bandführung und einer mit dieser antriebsverbundenen, den passierenden Druckbogen zugewandten Anpressrolle.

Die Bandführung ist vorzugsweise aus einem Abschnitt zweier zwischen Greifertrommel und Anpressrolle aneinander anliegenden, endlos umlaufenden Bänder gebildet, so dass eine gerade Ueberführungsstrecke entsteht, die ein exaktes Anbringen der Beilagen an den Druckbogen gewährleistet.

Zum Zweck einer störungsfreien Annahme der Beilagen durch die Greifervorrichtung, ist die Bandführung seitlich versetzt zur Umlaufbahn der geöffneten Greifervorrichtung angeordnet, wobei vorteilhaft beidseits der Umlaufbahn der Greifervorrichtung eine Bandführung vorgesehen ist.

Die Abgabe der Beilagen an die Bandführung/en kann begünstigt werden, wenn ein die Bandführung bildendes Band an der Umlaufbahn der Greifervorrichtung mit der Greifertrommel einerseits und der Anpressrolle andererseits antriebsverbunden ist.

Ein gleichmässiger Ablauf beim Anbringen der Beilagen an den Druckbogen kann durch eine stromabwärts an der Anpressrolle endende Bandführung erzielt werden.

Die an den Beilagen ein Haftmittel (Leim) auftragende Haftmittelzuführeinrichtung kann vorzugsweise in Transportrichtung der Beilagen betrachtet vor der Bandführung angeordnet sein, wo sich die Beilage jeweils in einer stabilen Lage befindet. Die Uebertragung des Haftmittels kann durch einen direkten oder indirekten Kontakt der Beilage mit der Haftmittelzuführeinrichtung erfolgen.

Die erfindungsgemässe Vorrichtung 1 lässt sich zu einer Einheit mit einem bekannten Anlegersystem kombinieren, sodass wahlweise harte bzw. steife Beilagen oder biegsame (weiche) Beilagen verarbeitet werden können.

Vorzugsweise ist an der Umlaufbahn der Greifervorrichtungen, im Gegenuhrzeigersinn versetzt zur erfindungsgemässen Vorrichtung ein Anleger für biegsame Beilagen angeordnet, der mit einer mit der Greifertrommel der Vorrichtung taktgleich verbundenen Trennvorrichtung zum Abheben der einzelnen Beilagen von der Stapelunterseite ausgestattet ist, d.h. während die erfindungsgemässe Vorrichtung für die Vereinzelung von steifen Beilagen ausgeschaltet ist, kann der Anleger für biegsame Beilagen der Greifertrommel synchron zugeschaltet werden.

Anschliessend ist die Erfindung unter Bezugnahme auf die Zeichnung, auf die bezüglich aller in der Beschreibung nicht näher erwähnten Einzelheiten verwiesen wird, anhand von zwei Ausführungsbeispielen erläutert. Die Zeichnung zeigt in:
- Fig. 1: eine schematische Seitenansicht der erfindungsgemässen Vorrichtung und
- Fig. 2: eine schematische Seitenansicht der erfindungsgemässen Vorrichtung kombiniert mit einer bekannten Vorrichtung für biegsame Beilagen.

Fig. 1 veranschaulicht eine Vorrichtung 1 für das Anbringen einer Beilage 2 an einer freistehenden Oberfläche von entlang einer Führungsanordnung 3 nacheinander transportierten Druckbogen (nicht dargestellt). Die Seitenansicht der Vorrichtung 1 steht senkrecht zu der einen Auflageebene für die auf einer sattelförmigen Sammelstrecke eines Sammelhefters aufliegenden Druckbogen. Die Vorrichtung 1 weist ein mit dem Sammelhefter verbundenes Gestell 4 auf, an dem eine Greifertrommel 5 parallel zur Auflageebene der Führungsanordnung 3 durch eine motorisch angetriebene Welle 6 gelagert ist. Die dargestellte Greifertrommel 5 besitzt am Umfang verteilt drei Greifervorrichtungen 7, die entsprechend ihrer Funktionen während dem Rotieren um die Drehachse 17 der Greifertrommel 5 zum Oeffnen und Schliessen mechanisch gesteuert sind. Diese Steuerungsvorgänge sind bekannt, sodass sie hier nicht mehr beschrieben sind. Die gezeigten Greifervorrichtung 7 sind mit jeweils zwei an einer Steuerwelle befestigten Greiferarmen 9 versehen, die bei geschlossener Greifervorrichtung 7 mit ihrem abgekröpften Ende mit der Oberfläche der Greifertrommel 5 zusammenwirken bzw. eine Beilage 2 bis zur Uebergabe festhalten.
An dem Gestell 4 ist auch ein Magazin 10 zur Stapelung von Beilagen 2 befestigt, von denen die jeweils unterste durch eine Zuschiebevorrichtung 11 an die Greifertrommel 5 versetzt wird. Die Hin- und Herbewegung erfolgt mit einer mechanisch oder pneumatisch angetriebenen Schieberplatte 12, die die unterste Beilage 2 des Stapels erfasst und sie in tangentialer Verbindung zur Greifertrommel 5 einer offenen Greifervorrichtung 7 zuschiebt. Dabei haben die Greiferarme 9 einer geöffneten Greifervorrichtung 7 die Erfassungsstelle passiert, bevor sich die Beilage 2 dort befindet. Die Greiferarme 7 springen durch die von einer Feder oder Steuerkurve drehbar angetriebenen Welle 8 in die Schliessposition zurück und erfassen dort die Beilage 2 im vorderen Randbereich an dem Umfang der Greifertrommel 5. Danach wird die Schieberplatte 12 durch ein Kurbelgetriebe 13 wieder in die Ausgangslage zurückgezogen, wo sie erneut an der untersten Beilage zum Anliegen kommt. Eine feste Verbindung zwischen Schieberplatte 12 und Beilage 2 entsteht durch Oeffnungen 14 in der Schieberplatte 12, die einerseits der Beilage 2 zugewendet und andererseits über ein Steuerventil (nicht ersichtlich) mit einer Vakuumquelle verbunden sind. Durch ein aufgebrachtes Vakuum haftet die unterste Beilage 2 an der Schieberplatte 12, die im Takt der rotierenden Greifervorrichtungen 7 und in der Uebergabeposition im wesentlichen gleichsinnig wie ihre Drehbewegung angetrieben wird. Dieser Vorgang erfolgt in einem kontinuierlichen Ablauf, sodass die Beilage 2 anschliessend eine stabile Lage einnimmt. Der anschliessende Weg der Beilage 2 führt an einer Haftmittelzuführeinrichtung 15 vorbei, welche das verwendete Klebemittel beim Passieren der Beilage 2 auf diese aufträgt. Im gezeigten Ausführungsbeispiel ist dazu eine Spritzeinrichtung vorgesehen, die den flüssigen Klebstoff aufträgt.
Auf dem weiteren Weg verlässt die Beilage 2 die Greifertrommel 5 und wird dabei in einem von Klebstoff unbeschichteten Bereich in eine Bandführung 16 eingespannt. Diese Bandführung 16 verbindet den Umfang der Greifertrommel 5 mit der um eine parallele Achse 18 rotierenden Anpressrolle 19, die nachgiebig an der benachbarten Auflageebene der Führungsanordnung 3 ansteht, sodass unterschiedlich dicke Druckbogen zwischen Führungsanordnung 3 und Anpressrolle 19 durchtreten können. Die Bandführung 16 bzw. Transportstrecke zwischen Greifertrommel 5 und Anpressrolle 19 wird durch zwei um jeweils mehrere Achsen umlaufende endlose Bänder 20, 21 gebildet, die im Bereich der Bandführung 16 Rücken an Rücken aneinander anliegen. Beide Bänder 20, 21 weisen die gleiche Geschwindigkeit auf und im Sinne einer günstigen Führung der Beilagen 2 sind sie in zweifacher Ausführung seitlich beabstandet auf die Breite der Geifertrommel 5 ausgelegt. Eines der umlaufenden Bänderpaare 20 liegt einerseits etwa auf der Umlaufbahn der Greifervorrichtungen 7 am Umfang der Greifertrommel 5 an und wird andererseits an der im Abstand angeordneten Anpressrolle 19 erneut umgelenkt. Dabei können sich die Bänder 20 eines Paares seitlich versetzt, unterhalb oder ausserhalb der Greifervorrichtungen 7 befinden. Zur Meidung eines Schlupfeffektes ist zumindest dieses Bänderpaar 20 mit der Greifertrommel 5 formschlüssig antriebsverbunden, beispielsweise durch Zahnriemen. Das auf dem Abschnitt der Bandführung 16 gegenüberliegende Bänderpaar 21 läuft vorzugsweise synchron angetrieben um drei Umlenkrollenpaare 22, 23, 24 um, von denen die Umlenkrollen 22, eine übergangslose Verbindung zur Umlaufbahn der Beilagen 2 an den Greifervorrichtungen 7 und mit dem Umlenkrollenpaar 23 die Bandführung 16 bilden, wobei die Umlenkrollen 23 einen relativ kleinen Durchmesser aufweisen, um die Beilagen 2 möglichst nahe in die spaltförmige Uebergabestelle zwischen Führungsanordnung 3 und Anpressrolle 19 einziehen zu können. Das dritte Umlenkrollenpaar 24 dient der Bildung einer ökonomischen Anordnungs- und Bauweise der umlaufenden Bänder 21.
Die Drehrichtung der Geifertrommel 5 ist mit Pfeil F bezeichnet und für die Umlaufrichtung der Bänderpaare 20, 21 sind die Pfeile D und E zutreffend.

In Fig. 2 ist die Vorrichtung 1 gemäss Fig. 1 in Kombination mit einem Anleger 25 vereint, der als Druckbogenanleger bekannt ist. Diese Konstruktion ist nicht geeignet, steife Beilagen 2 von einem Stapel zu vereinzeln. Die Lösung der erfindungsgemässen Aufgabe gestattet in weiterausgestaltender Weise die Möglichkeit, ihre vorhandene Infrastruktur mit einem Anleger 25 für biegsame Beilagen zu kombinieren. D.h., an dem vorhandenen Gestell 4 ist bezüglich Umlaufbahn der Greifervorrichtungen 5 eine zusätzliche Trennvorrichtung 28 angeordnet, die dafür sorgt, dass die sich jeweils zuunterst im Stapel befindende Beilage 26 abgehoben wird, sodass sie von einer der umlaufenden Greifervorrichtungen 7 erfasst werden kann, wobei der Erfassungsvorgang wie bei der zugeschobenen Beilage 2 gemäss Vorrichtung 1 erfolgt. Die Trennvorrichtung 28 besteht u.a. aus einem an einem Schwenkarm befestigten Saugkopf 29, welcher an eine Vakuumquelle (nicht sichtbar) angeschlossen und mit den umlaufenden Greifervorrichtungen 7 taktgleich zusammenwirkend gesteuert ist. Fig. 2 zeigt weiterhin eine auf den Stapel der Beilagen 26 einwirkende Ausgleichsvorrichtung 30, die entgegen der Stapelbildungsrichtung durch Einwirken auf die Kanten der Beilagen 26 einen Ausrichteffekt ausübt, wozu sich beispielsweise umlaufende endlose Bänder eignen.

Der Stapel der Beilagen 26 liegt einerseits auf einer Platte 31 und andererseits auf einem taktweise zugeschalteten Rückhalter 32, der kurz vor dem Erfassen einer Beilage 26 durch den zugestellten Saugkopf 29 kurzfristig die Stützposition verlässt, um die unterste Beilage 26 für das Abheben durch den Saugkopf 29 freizustellen. Die vom Anleger 25 verarbeiteten Beilagen 26 werden in gleicher Weise von der Haftmittelzuführeinrichtung 15 mit einem Klebstoff besprüht und anschliessend auf die Druckbogen an der Führungsanordnung 3 gebracht.

## Patentansprüche

1. Vorrichtung (1) zum Anbringen einer Beilage (2) an einer freistehenden Oberfläche von entlang einer Führungsanordnung (3) nacheinander transportierten Druckbogen, mit einer am Umfang die Beilagen (2) mittels gesteuerter Greifervorrichtung (7) erfassenden rotierenden Greifertrommel (5), deren Drehachse (17) etwa rechtwinklig zur Transportrichtung (F) und wenigstens annähernd parallel zur freistehenden Oberfläche der transportierten Druckbogen angeordnet ist, und einer entlang des Transportweges der Beilagen (2) vorgesehenen Haftmittelzuführeinrichtung (15), **dadurch gekennzeichnet, dass** der Greifertrommel (5) eine die Beilagen (2) etwa tangential an die Umlaufbahn der gleichsinnig angetriebenen Greifervorrichtung (7) zuführende, taktgleich angetriebene Zuschiebevorrichtung (11) und eine die von der Greifertrommel (7) erfassten Beilagen (2) haftend an die Druckbogen abgebende, aus einer angetriebenen Bandführung (16) und einer mit dieser antriebsverbundenen Anpressrolle (19) bestenden Anlegevorrichtung (25) zugeordnet ist.

2. Vorrichtung nach Anspruch 1, **dadurch gekennzeichnet, dass** die Beilagen (2) etwa senkrecht zur Schiebebewegung gestapelt sind.

3. Vorrichtung nach Anspruch 2, **dadurch gekennzeichnet, dass** die Zuschiebevorrichtung (11) eine an der Unterseite des Beilagenstapels anliegende Schieberplatte (12) aufweist.

4. Vorrichtung nach Anspruch 3, **dadurch gekennzeichnet, dass** die dem Beilagenstapel zugewandte Seite der Schieberplatte (12) mit einer Vakuumquelle verbindbare Oeffnungen (14) aufweist.

5. Vorrichtung nach einem der Ansprüche 1 bis 4, **dadurch gekennzeichnet, dass** die Schieberplatte (12) mit einem Kurbelgetriebe (13) antriebsverbunden ist.

6. Vorrichtung nach einem der Ansprüche 1 bis 5, **dadurch gekennzeichnet, dass** die Bandführung (16) aus einem Abschnitt zweier zwischen Greifertrommel (7) und Anpressrolle (19) aneinander anliegenden, endlos umlaufenden Bändern (20, 21) gebildet ist.

7. Vorrichtung nach Anspruch 6, **dadurch gekennzeichnet, dass** die eine Bandführung (16) bildenden Bänder (20, 21) seitlich versetzt zur Umlaufbahn der Greifervorrichtung (7) angeordnet sind.

8. Vorrichtung nach Anspruch 7, **dadurch gekennzeichnet, dass** ein die Bandführung (16) bildendes Band (20) an der Umlaufbahn der Greifervorrichtung (7) mit der Greifertrommel (5) einerseits und der Anpressrolle (19) andererseits antriebsverbunden ist.

9. Vorrichtung nach einem der Ansprüche 6 bis 8, **dadurch gekennzeichnet, dass** die Bandführung (16) stromabwärts an der Anpressrolle (19) endet.

10. Vorrichtung nach einem der Ansprüche 1 bis 9, **dadurch gekennzeichnet, dass** die Haftmittelzuführeinrichtung (15) in Transportrichtung der Beilagen (2) betrachtet vor der Bandführung (16) angeordnet ist.

11. Vorrichtung nach einem der Ansprüche 1 bis 10, mit einer ausschaltbaren Zuschiebevorrichtung (11), **dadurch gekennzeichnet, dass** entlang der Umlaufbahn der Greifervorrichtungen (7) ein mit diesen zusammenwirkender Anleger (25) zuschaltbar und durch eine die Beilagen (26) an der Unterseite eines Stapels abziehenden Trennvorrichtung (28) ausgebildet ist.

12. Vorrichtung nach Anspruch 11, **dadurch gekennzeichnet, dass** die Trennvorrichtung (28) durch einen an einem Schwenkarm befestigten, mit einer Vakuumquelle in Verbindung bringbar gesteuerten Saugkopf (29) aufweist.

## Claims

1. A device (1) for applying an insert (2) to a blocked-out surface of printed sheets transported successively along a conveyor arrangement (3), with a rotating gripper drum (5) which grasps the inserts (2) at its perimeter by means of a controlled gripper device (7), the axis of rotation (17) of which gripper drum (5) is arranged approximately perpendicularly to the transport direction (F) and at least approximately parallel to the blocked-out surface of the transported printed sheets, and with an adhesive agent feeding arrangement (15) provided along the transport path of the inserts (2), **characterised in that** a feeder device (11) driven synchronously with the gripper device (7) and supplying the inserts (2) approximately tangentially to the circular path of said gripper device (7), which is driven in the same direction thereto, and an application device (25) for adhesively applying the inserts (2) grasped by the gripper drum (7) to the printed sheets and consisting of a driven belt guide system (16) and an application roller (19) drivingly connected thereto, are associated with the gripper drum (5).

2. A device according to Claim 1, **characterised in that** the inserts (2) are stacked approximately perpendicularly to the feed motion.

3. A device according to Claim 2, **characterised in that** the feed device (11) has a sliding plate (12) fitting against the underside of the stack of inserts.

4. A device according to Claim 3, **characterised in that** the face of the sliding plate (12) facing towards the stack of inserts has apertures (14) connectable to a vacuum source.

5. A device according to one of the claims 1 to 4, **characterised in that** the sliding plate (12) is drivingly connected to a crank mechanism (13).

6. A device according to one of the claims 1 to 5, **characterised in that** the belt guide system (16) is formed from a section of two endlessly circulating belts (20, 21) closely fitting together between the gripper drum (7) and the application roller (19).

7. A device according to Claim 6, **characterised in that** the belts (20, 21) forming a belt guide system (16) are offset laterally with respect to the circular path of the gripper device (7).

8. A device according to Claim 7, **characterised in that** a belt (20) forming the belt guide system (16) on the circular path of the gripper device (7) is drivingly connected firstly to the gripper drum (5) and secondly to the application roller (19).

9. A device according to one of the claims 6 to 8, **characterised in that** the belt guide system (16) ends downstream of the application roller (19).

10. A device according to one of the claims 1 to 9, **characterised in that** the adhesive agent feeding arrangement (15) is arranged before of the belt guide system (16) viewed in the transport direction of the inserts (2).

11. A device according to one of the claims 1 to 10 with a disconnectable feed device (11), **characterised in that** a feeder (25) co-operating with the gripper devices (7) is connectable along the circular path of said gripper devices (7) and is formed by a separating device (28) which withdraws the inserts (26) from the underside of a stack.

12. A device according to Claim 11, **characterised in that** the separating device (28) has a controlled suction head (29) attached to a pivoted arm and connectable to a vacuum source.

## Revendications

1. Dispositif (1) pour placer un encart (2) sur une surface extérieure de feuillets imprimés transportés les uns derrière les autres le long d'un guide (3), comprenant un tambour de préhension (5) rotatif qui saisit les encarts (2) au moyen de preneurs commandés (7), et dont l'axe de rotation (17) est orienté approximativement perpendiculairement à la direction de transport (F) et au moins approximativement parallèlement à la surface extérieure des feuillets imprimés transportés, ainsi qu'un dispositif d'amenée d'agent adhésif (15) prévu le long du trajet parcouru par les encarts (2), **caractérisé en ce que** sont associés au tambour de préhension (5) un dispositif d'alimentation (11) entraîné de façon synchrone qui amène les encarts (2) de façon approximativement tangentielle à la trajectoire des preneurs entraînés dans le même sens et un margeur (25) composé d'un guide entraîné (16) et d'un rouleau de pression (19) qui en liaison d'entraînement avec ce dernier, qui colle les encarts (2) saisis par le tambour de préhension (5) sur les feuillets imprimés.

2. Dispositif selon la revendication 1, **caractérisé en ce que** les encarts (2) sont empilés à peu près perpendiculairement au mouvement coulissant.

3. Dispositif selon la revendication 2, **caractérisé en ce que** le dispositif d'alimentation (11) présente un plateau coulissant (12) appliqué contre le dessous de la pile d'encarts.

4. Dispositif selon la revendication 3, **caractérisé en ce que** le côté du plateau coulissant (12) qui est tourné vers la pile d'encarts présente des orifices (14) pouvant être reliés à une source de vide.

5. Dispositif selon l'une des revendications 1 à 4, **caractérisé en ce que** le plateau coulissant (12) est en liaison d'entraînement avec un mécanisme à manivelle (13).

6. Dispositif selon l'une des revendications 1 à 5, **caractérisé en ce que** le guide (16) est constitué par un tronçon de deux bandes sans fin (20, 21) appliquées l'une contre l'autre entre le tambour de préhension (5) et le rouleau de pression (19).

7. Dispositif selon la revendication 6, **caractérisé en ce que** les bandes (20, 21) formant un guide (16) sont décalées latéralement par rapport à la trajectoire des preneurs (7).

8. Dispositif selon la revendication 7, **caractérisé en ce qu'**une bande (20) formant le guide (16) est en liaison d'entraînement sur la trajectoire des preneurs (7), d'une part, avec le tambour de préhension (5) et, d'autre part, avec le rouleau de pression (19).

9. Dispositif selon l'une des revendications 6 à 8, **caractérisé en ce que** le guide (16) se termine en aval au niveau du rouleau de pression (19).

10. Dispositif selon l'une des revendications 1 à 9, **caractérisé en ce que** le dispositif d'amenée de l'agent adhésif (15) est placé en amont du guida (16) par rapport au sens de transport des encarts (2).

11. Dispositif selon l'une des revendications 1 à 10 comprenant un dispositif d'alimentation (11) pouvant être coupé, **caractérisé en ce que** le long de la trajectoire des preneurs (7), il est possible d'intercaler un margeur (25) coopérant avec ces derniers, qui est formé par un dispositif de séparation (28) retirant les encarts (26) du dessous d'une pile.

12. Dispositif selon la revendication 11, **caractérisé en ce que** le dispositif de séparation (28) comporte une tête d'aspiration commandée, fixée à un bras pivotant et pouvant être reliée à une source à vide.
